# EUROPÄISCHE PATENTSCHRIFT

(11) **EP 0 093 697 B1**
(45) Veröffentlichungstag und Bekanntmachung des Hinweises auf die Patenterteilung: **02.07.1986**
(21) Anmeldenummer: 83810187.1
(22) Anmeldetag: 03.05.1983
(51) Int. Cl.: E04G 11/36, B21D 31/04

(54) **Verfahren und Anlage zur Herstellung eines als verlorene Abschalung verwendbaren Profilelementes**
Method and apparatus for manufacturing a structural element for use as a permanent shuttering
Procédé et dispositif de fabrication d'un élément profilé utilisé en tant que coffrage perdu

(30) Priorität: 04.05.1982 CH 2745/82
(43) Veröffentlichungstag der Anmeldung: 09.11.1983
(73) Patentinhaber: Witschi, Heinz, CH-3006 Bern (CH); Fankhauser, Peter, CH-3510 Konolfingen (CH)
(72) Erfinder: Witschi, Heinz, CH-3006 Bern (CH); Fankhauser, Peter, CH-3510 Konolfingen (CH)
(74) Vertreter: Bovard, Fritz Albert

## Beschreibung

Die Erfindung geht aus von einem Verfahren zur Herstellung eines aus Streckmetall oder aus Blech mit aufgerauhter oder teilweise durchlässig gemachter Oberfläche bestehenden Profilelementes, das als verlorene Abschalung für zwei zu betonierende Etappen eines Stahlbetonbauwerkes verwendet wird, und einer Anlage zur Ausführung des Verfahrens, mit einer Abwickelhaspel des Materialbandes.

Die Verwendung mindestens eines, aus Streckmetal oder aus Blech mit aufgerauhter oder teilweise durchlässig gemachter Oberfläche bestehenden, Löcher zum Durchführen von Armierungsstäben aufweisenden Profilelementes als verlorene Abschalung für zwei zu betonierende Etappen eines Stahlbetonbauwerkes ist aus der veröffentlichten europäischen Patentanmeldung Nr. 0039661 bekannt. Ueblicherweise werden solche Profilelemente aus einem, eine bestimmte Länge aufweisenden Streckmetalstreifen so hergestellt, dass der Streifen in einer Presse profiliert wird, wobei die Löcher vorher in den noch flachen Streifen gestanzt werden.

Die Profilierung der Profilelemente in einer Presse ist aber ziemlich kostspielig und zeitraubend. Die gestanzten Löcher müssen einen Durchmesser aufweisen, dem etwa der Durchmesser der durch sie durchzuführenden Bewehrungsstäbe entsprechen muss, ansonst kann der flüssige Beton der zuerst betonierten Etappe durch zu grosse Durchmesser aufweisende Löcher durchdringen. Das in der obenerwähnten europäischen Patentanmeldung beschriebene Profilelement wird lose auf eine Holzeinlage gelegt, die sich auf der Schalung über die gesamte Länge des Profilelementes erstreckt. Dies verlangt aber eine zusätzliche Arbeit auf der Baustelle.

Der im Patentanspruch 1 angegebenen Erfindung liegt die Aufgabe zugrunde, ein Verfahren zur Herstellung eines aus Streckmetal oder aus Blech mit aufgerauhter oder teilweise durchlässig gemachter Oberfläche bestehenden Profilelementes vorzuschlagen, das viel rationeller und schneller ausgeführt wird als die bisher bekannten Herstellungsverfahren. Das Profilelement soll auf der Baustelle ohne zusätzliche Aufarbeitung als verlorene Abschalung sofort verwendet werden können. Die Bewehrungsstäbe sollen in den gewünschten Abständen voneinander und in den gewünschten Höhen je nach Bedarf durch das Profilelement durchführbar sein, wobei das Durchdringen des Betons der ersten betonierten Etappe durch die Löcher des Profilelementes vermieden werden soll. Die Höhe der Abschalung soll je nach Wunsch fein einstellbar sein.

Diese Aufgaben werden bei einem Verfahren nach dem Oberbegriff des Patentanspruches 1 dadurch gelöst, dass in einem einzigen Durchlaufvorgang zuerst ein flaches Materialband gestanzt wird, um mindestens in einem seiner Längsrandbereiche Blindlöcher zu bilden, die durch Bewehrungsstäbe durchzusetzen sind, wonach das Band auf Abschnitte gewünschter Länge quer geschoren wird und die Abschnitte profiliert werden, wobei über der gesamten Länge jedes Abschnittes mehrere zueinander parallel verlaufende Längsprofile entstehen, und dass schliesslich jeder so profilierte Abschnitt an einem seiner Längsränder mit einer Rostschutzleiste versehen wird.

Die erfindungsgemässe Anlage zur Ausführung des Verfahrens ist gekennzeichnet durch eine Rollenstrasse zum Führen des von der Haspel abgewickelten Bandes bzw. der aus dem Band abgeschorenen Abschnitte, eine an der Rollenstrasse vorgesehene Stanzvorrichtung der Blindlöcher und eine Ablängsschere, sowie eine sich an die Rollenstrasse anschliessende, aus Druckrollen bestehende Profiliermaschine.

Mit Vorteil kann das Flachmaterialband Stahlblech sein, das während des Profiliervorganges mit Noppen versehen wird, um seine Oberfläche rauh und teilweise durchlässig zu machen. Zu diesem Zweck sind mindestens die zwei - in der Abwicklungsrichtung gesehen - ersten, gegeneinander liegenden Druckrollen der Profiliermaschine mit ineinander greifenden Vertiefungen und Erhebungen versehen.

Die Erfindung wird nachstehend anhand der Zeichnung beispielsweise näher erläutert. Es zeigen
Fig. 1 eine perspektivische Ansicht einer aus einem Profilelement bestehenden Abschalung für zwei zu betonierende Etappen eines Stahlbetonbauwerkes, die von Holzkeilen abgestützt ist, wobei die erste Etappe betoniert und die Bewehrungsstäbe durch das Profilelement durchgeführt worden sind,
Fig. 2 eine Ansicht eines im Längsrandbereich des Profilelementes nach der Fig.1 gestanzten Blindloches, das durch drei sich sternartig kreuzende Schnitte gebildet ist,
Fig. 3 einen Schnitt entlang der Linie 111-111 der Fig.1,
Fig. 4 eine schematische Ansicht von zwei übereinander gelegten Profilelementen,
Fig. 5 eine perspektivische Ansicht eines Teiles des Längsrandbereiches des profilelementes nach der Fig. 4 mit Blindlöchern, die durch einen zick-zackförmig verlaufenden Schnitt gebildet sind,
Fig. 6 eine schematische Ansicht einer Anlage zur Herstellung von Profilelementen nach der Fig. 1 oder der Fig. 4,
Fig. 7 einen Schnitt zweier gegenüberliegenden Druckrollen mit Vertiefungen und Erhebungen der Profiliermaschine nach der Fig. 6 im grösseren Maßstab,
Fig. 8 eine perspektivische Ansicht eines mit Noppen versehenen Stahlblechabschnittes, stark vergrössert, und
Fig. 9 ein Teillängsschnitt des Stahlbetonbauwerkes mit dem zwischen zwei Etappen desselben eingefassten Profilelement.

Zur Unterbrechung grosser Flächen eines Stahlbetonbauwerkes, wie Boden oder Decke einer Einstellhalle, werden für zwei Betonieretappen Abschalungen aus Profilelementen verwendet, die in der Fig. 1 bzw. 4 dargestellt sind. Solche Profilelemente bestehen aus Streckmetall oder Blech mit aufgerauhter oder teilweise durchlässig gemachter Oberfläche, um eine gute Verbindung der beiden Betonieretappen zu erzielen. Die Dicke des Streckmetalls oder Bleches beträgt mit Vorteil 0,6 - 1,5 mm.

Die Profilelemente werden in einem einzigen Durchlaufvorgang in der Anlage nach der Fig. 7 hergestellt. Das aus Streckmetal oder Blech bestehende Flachmaterialband 2, das auf einer Abwickelhaspel 1 aufgewickelt ist, wird von dieser motorisch abgewickelt und mittels einer Schlaufensteuerung 3 überwacht. Das abgewickelte Materialband 2 wird dann von einer Rollenstrasse 4 weiter befördert. Die Rollenstrasse 4 besteht, wie üblich, aus angetriebenen und getriebenen Rollen, die jeweils paarweise gegeneinander liegen. Zwischen den Antriebs- und Treibrollen läuft das Materialband 2 bis zur Stanzvorrichtung 5. In der Stanzvorrichtung 5 werden im Längsrandbereich(en) des Materialbandes 2 gleichzeitig vier Blindlöcher 12 gestanzt. Die Stanzeinheiten können auf die jeweilige Bandbreite sowie auf den Lochabstand von 100 bis 300 mm eingestellt werden.

Die Blindlöcher 12 werden z. B. durch mindestens drei sich sternartig kreuzende Schnitte gebildet (siehe Fig. 2). Die drei sich sternartig kreuzenden Schnitte werden in mindestens zwei zueinander parallel verlaufenden Reihen, gegeneinander versetzt, gestanzt. Die Mindestabstände zwischen den die Blindlöcher 12 bildenden Schnittgruppen betragen 5 cm. Die Blindlöcher 12 können aber auch durch einen zick-zackförmig verlaufenden Schnitt gebildet werden, der in verschiedenen Richtungen liegt (siehe Fig. 5). Es sind auch andere Ausführungsformen der Blindlöcher denkbar.

Nach dem Stanzen wird das Materialband 2 einer Ablängschere 6 zugeführt. Hier wird das Materialband 2 auf Abschnitte 11, 11' gewünschter Länge quer geschoren. Die Länge der Abschnitte kann an einem digitalen Meßsystem von 800 bis 2500 mm eingestellt werden. Für den Stanz- und Schervorgang wird das Materialband 2 kurzzeitig angehalten.

Nach dem Abscheren werden die Abschnitte 11, 11, mit einer höheren Geschwindigkeit (ca. 8 m/min) der Profiliermaschine 7 zugeführt. Die ersten drei Paare der gegeineinanderliegenden Druckrollen 9 (siehe die Fig. 6) sind mit Vertiefungen 16 und Erhebungen 17 versehen, die ineinandergreifen. Die zwischen diesen Druckrollen 9 verlaufenden Blechabschnitte 11, 11' werden mittels dieser Druckrollen 9 mit Noppen versehen, um ihre Oberflächen rauh und für den plastischen Beton teilweise durchlässig zu machen (siehe Fig. 8). Durch die weiteren, gegeneinander liegenden Druckrollen 8 der Profiliermaschine 7 werden stufenweise Längsprofile 14 gebildet. Die Längsprofile 14 können die Form von Längszacken oder Längswellen haben, die sich über die gesamte Länge jedes Abschnittes 11, 11' erstrecken. Wenn das Materialband 2 aus Streckmetal besteht, werden die ersten Druckrollen 9 abgestellt. Mit 10 sind Auslaufrollen der Anlage bezeichnet.

Die Arbeitsgeschwindigkeit der Anlage, d. h., die effektiv produzierte Menge der Profilelemente, ist von der Länge der Abschnitte 11, 11' und vom Abstand der Blindlöcher 12 voneinander abhängig. Bei einer Abschnittlänge von 830 mm und einem Lochabstand von 100 mm beträgt die Arbeitsgeschwindigkeit ca. 2,5 m/min., bei 2500 mm Abschnittlänge und 300 mm Lochabstand ergibt sich eine Geschwindigkeit von ca. 4 m/min.

Die Profilelemente können in zwei Ausführungsformen hergestellt werden, und zwar einer Ausführungsform nach der Fig. 1 mit zwei gleichen Längsrändern 11 und ihnen angeschlossenen Bereichen mit Blindlöchern 12 oder einer Ausführungsform nach der Fig. 4, die nur einen Längsrand 11 a mit anschliessendem Längsrandbereich mit Blindlöchern 12 aufweist, welcher Längsbereich mit einer Versteifungsrippe 22 versehen ist. Der andere Längsrand dieser Ausführungsform ist durch eine Längszacke oder eine Längswelle 14 gebildet.

Der eine Längsrand 11 jedes Profilelementes ist mit einer Rostschutzleiste 15 versehen. Vorzugsweise besteht diese Rostschutzleiste 15 aus Kunststoff. Sie kann auf den Längsrand 11 a durch Eintauchen desselben in eine Kunststofflösung aufgetragen werden oder sie kann als fertige Schiene auf den Längsrand im Herstellungswerk aufgeschoben werden.

Das Profilelement (Abschnitt 11, 11'), das als verlorene Abschalung für zwei zu betonierende Etappen eines Stahlbetonbauwerkes verwendet wird, wird vor dem Betonieren der ersten Etappe mit der Rostschutzleiste 15 auf eine üblicherweise aus Holz bestehende Schalung 20 gelegt und auf einer Seite, wo die zweite Etappe betoniert wird, von mehreren Holzkeilen 18 abgestützt. Die Holzkeile 18 werden am Profilelement und an der Schalung 20 mittels Befestigungsmittel 19 festgehalten. Dann werden die Bewehrungsstäbe 13 durch die gewählten Blindlöcher 12 in den gewünschten Abständden und Höhen durchgesetzt. Nach dem Betonieren der ersten Etappe 21 (siehe Fig. 1) werden die Holzkeile 18 von dem bzw. den Profilelementen entfernt und können weiter verwendet werden. Nach dem Aushärten des Betons der ersten Etappe 21 wird die zweite Etappe des Bauwerkes betoniert. Nach dem vollendeten Betonieren der zweiten Etappe wird das Profilelement bzw. die Profilelemente nicht entfernt; somit wird eine verlorene Abschalung geschaffen. Durch die profilierte Stirnfläche der ersten Etappe wird eine einwandfreie Verzahnung der zweiten Etappe mit der ersten erzielt.

Die von den ersten Druckrollen 9 der Profiliermaschine 7 in das Stahlblech eingeprägten Noppen 23 stehen auf der einen und der anderen Seite des Abschnittes 11, 11' abwechselnd vor. Durch seitlich der vorstehenden Noppen 23 entstandene schlitzartige Durchbrechungen 24 im Stahlblech kann der plastische Beton teilweise durchdringen und sich an den Noppen 23 beiderseits festhalten. Somit wird eine einwandfreie Verzahnung der beiden betonierten Etappen 21, 25 des Stahlbetonbauwerkes erreicht (siehe die Fig. 8 und 9).

Die Profilelemente können ohne gegenseitige Verbindung aufeinander und nebeneinander gelegt werden, wobei sie nur an den Holzkeilen 18 mittels Befestigungsmittel 19 gehalten werden. Bei der Ausführungsform der Profilelemente nach der Fig. 4, sind zwei Profilelemente so aufeinander gelegt, dass ihre Längsprofile 14 ineinanderfallen. Somit kann die Höhe der Abschalung in einem ziemlich grossen Bereich stufenweise und fein verändert und eingestellt werden. Mit Vorteil ist der Durchmesser der Blindlöcher 12 22 mm. Bei diesem Durchmesser können Bewehrungsstäbe eines Durchmessers von 6 - 30 mm verwendet werden.

Die Armierungsstäbe, deren Durchmesser grösser ist als derjenige des Blindloches 12, könnnen auch durch die Löcher durchgestossen werden, indem sie die Lochwand teilweise aufreissen.

Die im oben beschriebenen Verfahren und in der oben beschriebenen Anlage hergestellten Profilelemente sind auf der Baustelle viel praktischer als die bekannten Profilelemente, weil sie keine weitere Bearbeitung benötigen. Auch der Preis solcher Profilelemente ist wesentlich günstiger als derjenige der bekannten Profilelemente, weil die Herstellungskosten stark herabgesetzt sind.

## Patentansprüche

1. Verfahren zur Herstellung eines aus Streckmetall oder aus Blech mit aufgerauhter oder teilweise durchlässig gemachter Oberfläche bestehenden Profilelementes, das als verlorene Abschalung für zwei zu betonierende Etappen eines Stahlbetonbauwerkes verwendet wird, dadurch gekennzeichnet, dass in einem einzigen Durchlaufvorgang zuerst ein flaches Materialband (2) gestanzt wird, um mindestens in einem seiner Längsrandbereiche Blindlöcher (12) zu bilden, die durch Bewehrungsstäbe (13) durchzusetzen sind, wonach das Band (2) auf Abschnitte (11, 11') gewünschter Länge quer geschoren wird und die Abschnitte (11, 1i') profiliert werden, wobei über der gesamten Länge jedes Abschnittes mehrere zueinander parallel verlaufende Längsprofile (14) entstehen, und dass schliesslich jeder so profilierte Abschnitt (11, 11') an einem seiner Längsränder mit einer Rostschutzleiste (15) versehen wird.

2. Verfahren nach Patentanspruch 1, dadurch gekennzeichnet, dass das flache Materialband (2) Stahlblech ist, das während des Profiliervorganges auch mit Noppen (23) versehen wird, um seine Oberfläche rauh und teilweise durchlässig zu machen.

3. Verfahren nach patentanspruch 1, dadurch gekennzeichnet, dass die Blindlöcher (12) durch jeweils mindestens drei sich sternartig kreuzende Schnitte gebildet werden, welche Schnitte in mindestens zwei zueinander parallel verlaufenden Reihen, jedoch gegeneinander versetzt und in Mindestabständen von 5 cm voneinander, gestanzt werden.

4. Verfahren nach Patentanspruch 1, dadurch gekennzeichnet, dass die Blindlöcher (12) durch jeweils einen zick-zackförmig verlaufenden Schnitt gebildet werden, der in verschiedenen Richtungen liegt.

5. Verfahren nach Patentanspruch 1, dadurch gekennzeichnet, dass die Längsprofile (14) als Zacken oder Wellen im Rotationsdruckvorgang gebildet werden.

6. Verfahren nach Patentanspruch 1, dadurch gekennzeichnet, dass die Rostschutzleiste (15) auf einen der Längsränder jedes profilierten Abschnittes durch Eintauchen desselben in einer Kunststofflösung aufgetragen wird.

7. Anlage zur Ausführung des Verfahrens nach Patentanspruch 1, mit einer Abwickelhaspel (1) des Materialbandes (2), gekennzeichnet durch eine Rollenstrasse (4) zum Führen des von der Haspel (1) abgewickelten Bandes (2) bzw. der aus dem Band abgeschorenen Abschnitte (11, 11'), eine an der Rollenstrasse (4) vorgesehene Stanzvorrichtung (5) der Blindlöcher (12) und eine Ablängsschere (6), sowie eine sich an die Rollenstrasse (4) anschliessende, Druckrollen (8, 9) aufweisende Profiliermaschine (7).

8. Anlage nach Patentanspruch 7, dadurch gekennzeichnet, dass mindestens die zwei - in der Abwicklungsrichtung gesehen - ersten, gegeneinander liegenden Druckrollen (9) der Profiliermaschine (7) mit ineinander greifenden Vertiefungen (16) und Erhebungen (17) versehen sind.

## Claims

1. Process for producing a profiled element made of expanded metal or of sheet metal having a surface which is roughened or made partially permeable, used as non-recoverable shuttering for two stages to be concreted of a reinforced concrete structure, characterized in that, in a single continuous operation, first a flat strip of material (2) is punched in order to form, at least in one of its longitudinal margins, blind holes (12) through which reinforcing bars (13) are to be passed, whereafter the strip (2) is cut transversely into sections (11, 11') of desired length and the sections (11, 11') are profiled, several longitudinal profiles (14) running parallel to one another being formed over the entire length of each section, and that finally each section (11, 11') thus profiled is provided on one of its longitudinal edges with a rust-preventive moulding (15).

2. Process according to patent claim 1, characterized in that the flat strip of material (2) is sheet steel which, during the profiling operation, is also provided with nubs (23) in order to make its surface rough and partially permeable.

3. Process according to patent claim 1, characterized in that the blind holes (12) are each formed by at least three cuts intersecting starlike, which cuts are punched in at least two rows running parallel to one another but offset with respect to each other and spaced at a minimum of 5 cm from one another.

4. Process according to patent claim 1, characterized in that the blind holes (12) are each formed by a zigzag-running cut which lies in various directions.

5. Process according to patent claim 1, characterized in that the longitudinal profiles (14) are formed as serrations or undulations in rotary press operation.

6. Process according to patent claim 1, characterized in that the rust-preventive moulding (15) is applied to one of the longitudinal edges of each profiled section by dipping the same in a plastics solution.

7. Installation for carrying out the process according to patent claim 1, having a wind-off reel (1) of the strip of material (2), characterized by a roller train (4) for conveying the strip (2) wound off from the reel (1) or the sections (11, 11') cut off out of the strip, a punching device (5) of the blind holes (12) provided for on the roller train (4), and length-cutting shears (6), as well as a profiling machine (7) adjoining the roller train (4) and having pressure rolls (8, 9).

8. Installation according to patent claim 7, characterized in that at least the first two - viewed in the winding-off direction-oppositely situated pressure rolls (9) of the profiling machine (7) are provided with meshing depressions (16) and elevations (17).

## Revendications

1. Procédé de fabrication d'un élément profilé en un métal susceptible d'être étiré ou en tôle, avec une surface rendue rugueuse ou partiellement perforée, destiné à être utilisé comme coffrage perdu dans le bétonnage d'un ouvrage en béton armé effectué en deux étapes, caractérisé en ce qu'une bande de matière plate (2) est tout d'abord découpée de manière à former dans une zone marginale située le long d'un de ses bords, des amorces d'ouvertures (12) destinées à être traversées par des fers d'armage (13), puis la bande (2) est cisaillée transversalement en segments (11, 11') de la longueur désirée et les segments (11, 11') sont profilés de manière à former des zones longitudinales (14) profilées, parallèles les unes aux autres sur toute la longueur de chaque segment, et finalement chaque segment (11, 11') ainsi profilé est pourvu d'une bordure (15) de protection contre la rouille sur l'un de ses bords longitudinalement.

2. Procédé selon la revendication 1, caractérisé en ce que la dite bande de matière plate (2) est en tôle d'acier et en ce que durant l'opération de profilage elle est également pourvue de bossages (23) de manière à rendre sa surface rugueuse et partiellement perforée.

3. Procédé selon la revendication 1, caractérisé en ce que les amorces d'ouvertures (12) sont formées chacune par trois fentes se croisant en étoile, ces fentes étant disposées en quinconce, sur au moins deux rangées parallèles avec des espacements minimums de 5 cm.

4. Procédé selon la revendication 1, caractérisé en ce que les amorces d'ouvertures (12) sont formées chacune par une fente en zig-zag, ces fentes étant orientées dans différentes directions.

5. Procédé selon la revendication 1, caractérisé en ce que les dites zones profilées (14) sont réalisées sous forme d'ondulations ou de redans par emboutissage entre rouleaux.

6. Procédé selon la revendication 1, caractérisé en ce que la bordure de protection contre la rouille (15) est déposée sur l'un des bords longitudinaux de chaque segment profilé par immersion de ce dernier dans une solution de matière plastique.

7. Installation pour la mise en oeuvre du procédé selon la revendication 1, comprenant un dévidoir (1) pour la bande de matériau, caractérisé par un train de rouleaux (4) destinés à conduire la bande (2) qui se déroule du dévidoir (1), ou les segments (11, 11') cisaillés dans la bande, un dispositif (5) de découpage des amorces d'ouverture (12) associé au train de rouleaux (4) et une cisaille (6) de séparation des segments, ainsi qu'une machine de profilage (7) comprenant des rouleaux d'emboutissage, cette machine étant adjacente au train de rouleaux.

8. Installation selon la revendication 7, caractérisé en ce que dans la machine d'emboutissage (7) vue dans le sens du déroulement au moins les deux premiers rouleaux d'emboutissage (9) pressés l'un contre l'autre sont pourvus de nervures (16) et de saillies (17) engagées les unes dans les autres.
